# FASCICULE DE BREVET EUROPEEN

(11) **EP 0 064 932 B1**
(45) Date de publication et mention de la délivrance du brevet: **17.04.1985**
(21) Numéro de dépôt: 82420059.6
(22) Date de dépôt: 03.05.1982
(51) Int. Cl.: B65D 81/32

(54) **Gobelet à boire permettant au moment de l'emploi le mélange de deux doses de constituants**
Trinkbecher zur Mischung von zwei Bestandteilen im Moment des Gebrauchs
Drinking cup for the mixture of two doses of constituents at the time of use

(30) Priorité: 04.05.1981 FR 8108942
(43) Date de publication de la demande: 17.11.1982
(73) Titulaire: Manufacture Lyonnaise de Bouchage Société Anonyme, F-69008 Lyon (FR); SOCIETE RICARD Société Anonyme, F-13014 Marseille (FR)
(72) Inventeur: Bereziat, Alain, F-01120 Montluel (FR); Silaire, André, F-91190 Gif-sur-Yvette (FR)
(74) Mandataire: Monnier, Guy

## Description

L'invention a trait à un gobelet à boire permettant au moment de l'emploi le mélange de deux doses de constituants.

On sait qu'un certain nombre de boissons sont constituées par le mélange, en quantités respectives bien définies, de deux composants qui peuvent être formés soit par des liquides, soit par un liquide et un produit en poudre, étant observé que pour des raisons de conservation ou de frai- cheur de goût il est nécessaire ou même seulement avantageux que ce mélange survienne immédiatement avant l'emploi, c'est-à-dire avant la dégustation. A titre d'exemple non limitatif on peut citer le cas des boissons anisées (telles notamment que celles connues sous le nom de »pastis« ou »anisette«), comprenant en principe cinq volumes d'eau pour un volume de liqueur.

L'état de la technique en la matière est illustré par les documents FR-A-2 069 091 et US-A-3 856 138. On observera que si dans le premier cité de ces documents il s'agit bien d'un gobelet à boire le mélange des deux constituants n'est pas réalisé de manière automatique et nécessite une agitation manuelle. Dans le second l'on a affaire à un flacon qui se prête très mal à l'usage normal d'un gobelet et qui est obturé par un bouchon coûteux, présentant deux filetages concentriques.

La présente invention a pour objet, à titre de produit industriel nouveau, un gobelet à boire spécialement agencé pour permettre dans les meilleurs conditions souhaitables, la préparation, la conservation, le transport et la distribution de boissons du type susvisé, dont les deux constituants sont mélangés au moment même de la dégustation.

Le gobelet suivant l'invention, du genre comprenant un récipient en forme de verre dont l'ouverture est fermée par un opercule thermosoudé, et une fiole l'un des deux constituants étant renfermé par ladite fiole tandis que l'autre est disposé dans l'espace ménagé dans le récipient autour de cette fiole, est caractérisé en ce que l'ouverture de la fiole, tournée vers le bas, est obutrée par application contre le fond dudit récipient et en ce que le fond du récipient présente une tubulure axiale de faible hauteur qui est pourvue d'une garniture d'étanchéité et dont la paroi intérieure est filetée.

Le dessin annexé, donné à titre d'exemple, permettra de mieux comprendre l'invention, les caractéristiques qu'elle présente et les avantages qu'elle est susceptible de procurer:
Fig. 1 est une coupe axiale schématique d'un gobelet à boire établi conformément à l'invention.
Fig. 2 en est une coupe transversale suivant le plan indiqué en II-II en fig. 1.
Fig. 3 représente la partie supérieure de la douille renfermant la fiole du gobelet suivant fig. 1 et 2.
Fig. 4 montre une variante du gobelet suivant fig. 1.
Fig. 5 est une coupe axiale illustrant un autre mode de mise en oeuvre de l'invention.

Dans la forme de réalisation représentée en fig. 1 à 3, le gobelet suivant l'invention comprend un récipient 1 en forme de verre, qu'on a supposé réalisé en matière synthétique transparente. Le fond, prévu légèrement surélevé, de ce verre 1 est solidaire d'une tubulure axiale 2 établie à une hateur réduite et dont la paroi interne est pourvue d'un filet hélicoïdal; dans cette tubulure 2 vient se visser la base ouverte 3a d'une douille cylindrique 3 en matière plastique, préférablement transparente. La paroi interne de cette douille 3 comporte des ailettes de calage 3b, au nombre de trois dans l'exemple envisagé et orientées obliquement vers l'intérieur; le sommet de ces ailettes 3b se raccorde à des butées ou arêtes 3c qui s'étendent dans la partie supérieure 3d de la douille 3, laquelle partie supérieure 3d présente le profil »pincé« montré en fig. 3 afin de permettre une préhension aisée, comme on le comprendra mieux ci-après.

Dans la douille ainsi constituée est engagée une fiole en verre 4 dont l'ouverture est tournée vers le bas, en prenant appui contre un joint ou garniture d'étanchéité 5 logé dans la tubulure 2. Le diamètre de cette fiole 4 est tel que sa paroi latérale cylindrique vient se centrer et se coincer entre les aillettes déformables 3b tandis que son fond, tourné vers le haut, est maintenu par les butées supérieures 3c, avec interposition d'un disque de calage tel que 6. On notera enfin que l'ouverture du verre 1 est fermée par un opercule thermosoudé 7, muni d'une patte latérale de préhension 7a.

Le remplissage automatique de lafiole 4 peut être opéré alors que cette dernière est engagée dans la douille 3, l'extrémité 3d de celle-ci étant alors bien entendu tournée vers le bas. Le récipient ou verre 1 étant présenté ouvert en direction du bas, la douille 3 est vissée par sa base 3a dans la tubulure taraudée 2; la garniture 5 assure l'étanchéité de l'obturation de la fiole 4 tandis que le disque 6 permet la compensation des légères différences de hauteur susceptibles d'affecter les fioles. Le verre 1 est ensuite retourné de façon à autoriser son remplissage et l'opercule 7 est finalement mis en place.

On notera que les deux constituants liquides qui remplissent respectivement la fiole 4 et le verre 1 sont maintenus séparés, sans aucun risque de mélange. L'espace annulaire ménagé par les ailettes 3b forme isolant et évite tout refroidissement ou échauffement exagéré du liquide contenu dans la fiole 4.

Au moment de l'emploi l'utilisateur déchire et élimine l'opercule 7. Il lui suffit alors de saisir la partie supérieure 3d de la douille 3 et de lui impartir un mouvement de rotation dans le sens du dévissage; le contenu de la fiole 4 vient alors se mélanger par le bas au contenu du verre 1. L'ensemble formé par la douille 3 et la fiole 4, rendues solidaires l'une de l'autre par suite des ailettes 3b, peut être retiré du verre 1 qui est ensuite susceptible d'être utilisé pour la dégustation de la boisson obtenue par le mélange des deux doses de constituants.

Fig. 4 illustre une variante dans laquelle la fiole montée à l'intérieur de la douille 13 est constituée par une petite bouteille 14 de type en soi connu dans le commerce des alcools, l'ouverture du goulot 14a étant obturée par portée contre la garniture 15. Les ailettes 13b assurent le centrage de cette bouteille 14 et sa solidarisation avec la douille 13, le calage dans le sens axial étant opéré à l'aide d'un tampon supérieur 16 susceptible de se comprimer élastiquement.

L'utilisation est bien entendu identique à ce qui a été exposé c-dessus en référence aux fig. 1 à 3.

Fig. 5 illustre une autre forme de réalisation du gobelet suivant l'invention. On retrouve ici un récipient ou verre 21 dont le fond est pourvu d'une tubulure taraudée 22, mais c'est la base ouverte ou goulot 24a de la fiole 24 qui vient se visser de manière étanche dans le tubulure précitée. On se dispense ainsi de la douille 3 ou 13 des formes de réalisation précédentes, étant observé que l'opercule 27 fixé sur le bord ouvert du récipient 1 peut avantageusement venir se fixer contre le fond, tourné vers le haut, de la fiole 24 qui est ainsi retenue axialement dans ledit récipient; ce fond est avantageusement prévu à profil »pincé«, comme montré en 24b, de façon à faciliter le dévissage de la fiole 24 lors de l'utilisation.

On remarquera qu'on peut alors prévoir la tubulure 22 sous forme indépendante, en lui faisant simplement comporter une embase annulaire 22a propre à lui conférer une meilleure assise; les fioles 24 sont ainsi susceptibles d'être remplies par avance et être stockées à l'état plein en étant obturées par la tubulure 22-22a, leur fixation dans les verres 1 étant opérée au dernier moment, c'est-à-dire lors du remplissage de ceux-ci et de leur obturation à l'aide de l'opercule 27.

## Revendications

1. Gobelet à boire permettant au moment de l'emploi le mélange de deux doses de constituants, du genre comprenant un récipient (1, 21) en forme de verre dont l'ouverture est fermée par un opercule thermosoudé (7, 27), et une fiole (4, 14, 24) l'un des deux constituants étant renfermé par ladite fiole tandis que l'autre est disposé dans l'espace ménagé dans le récipient autour de cette fiole, caractérisé en ce que l'ouverture de la fiole (4, 14, 24) tournée vers le bas, est obturée par application contre le fond dudit récipient et en ce que le fond du récipient présente une tubulure axiale (2, 22) de faible hauteur qui est pourvue d'une garniture d'étanchéité (5, 15) et dont la paroi intérieure est filetée.

2. Gobelet suivant la revendication 1, caractérisée en ce que la tubulure axiale (2, 22) reçoit par vissage la base filetée (3a) d'une douille (3, 13) dont la paroi intérieure est pourvue d'ailettes (3b, 13b) et de butées (3c, 16) qui assurent le centrage de la fiole (4, 14) et sa solidarisation avec ladite douille.

3. Gobelet suivant la revendication 2, caractérisé en ce que la partie supérieure (3d) de la douille (3) présente un profil propre à faciliter son entraînement en rotation.

4. Gobelet suivant la revendication 1, caractérisé en ce que le goulot (14a, 24a) qui borde l'ouverture de la fiole (14, 24) présente un filet propre à se visser dans la tubulure axiale (22).

## Patentansprüche

1. Trinkbecher zur Mischung von zwei Bestandteilen im Moment des Gebrauches von der Art, welche ein Behältnis (1,21) in der Form eines Glases, dessen Öffnung mit einer wärmegeschweißten Abdeckung (7, 27) verschlossen ist, und eine Flasche (4, 14, 24) aufweist, wobei einer der beiden Bestandteile von der Flasche eingeschlossen und der andere in dem Raum angeordnet ist, der in dem Behältnis um diese Flasche herum vorgesehen ist, dadurch gekennzeichnet, daß die nach unten gekehrte Öffnung der Flasche (4, 14, 24) durch Anlage gegen den Boden des Behältnisses abgeschlossen ist und daß der Boden des Behältnisses einen axialen Rohrstutzen (2, 22) geringer Höhe aufweist, welcher mit einer Dichtungspackung (5, 15) versehen ist und dessen Innenwandung ein Gewinde aufweist.

2. Trinkbecher nach Anspruch 1, dadurch gekennzeichnet, daß der axiale Rohrstutzen (2, 22) durch Schrauben die mit einem Gewinde versehene Basis (3a) eine Hülse (3, 13) aufnimmt, deren Innenwand mit Rippen (3b, 13b) und Anschlägen (3c, 16) versehen ist, die die Zentrierung der Flasche (4, 14) und ihrer Befestigung an der Hülse sicherstellen.

3. Becher nach Anspruch 2, dadurch gekennzeichnet, daß der obere Abschnitt (3d) der Hülse (3) ein Profil aufweist, um seine Drehbetätigung zu erleichtern.

4. Becher nach Anspruch 1, dadurch gekennzeichnet, daß der Hals (14a, 24a), der die Öffnung der Flasche (14, 24) begrenzt, ein zum Einschrauben in den axialen Rohrstutzen (22) geeignetes Gewinde aufweist.

## Claims

1. Drinking cup permitting the mixing of two doses of components at the time of use, of the type comprising a glass-shaped receptacle (1, 21), the opening of which is closed by a heat- welded cover (7, 27), and a phial (4, 14, 24), one of the two components being enclosed by the said phial while the other is arranged in the space provided in the receptacle around this phial, characterised in that the opening of the phial (4, 14, 24) which faces downwards is closed by application against the bottom of the said receptacle, and in that the bottom of the receptacle has an axial tube (2, 22) of low height which is provided with a sealing fitting (5, 15) and whose inner wall is threaded.

2. Cup according to claim 1, characterised in that the axial tube (2, 22) receives, by screwing, the threaded base (3a) of a socket (3, 13), the inner wall of which is provided with ribs (3b, 13b) and abutments (3c, 16) which ensure the centering of the phial (4,14) and its integral fixing to the said socket.

3. Cup according to claim 2, characterised in that the upper part (3d) of the socket (3) has an appropriate profile to facilitate it when driven in rotation.

4. Cup according to claim 1, characterised in that the neck (14a, 24a) which adjoins the opening of the phial (14,24) has an appropriate thread for being screwed in to the axial tube (22).
